# EUROPÄISCHE PATENTSCHRIFT

(11) **EP 2 886 503 B1**
(45) Veröffentlichungstag und Bekanntmachung des Hinweises auf die Patenterteilung: **04.05.2016**
(21) Anmeldenummer: 14075074.6
(22) Anmeldetag: 21.11.2014
(51) Int. Cl.: B66C 1/02, B66C 1/10

(54) **Traverse zum Transportieren von Gegenständen**
Traverse for transporting objects
Traverse destinée au transport d'objets

(30) Priorität: 20.12.2013 DE 102013021737
(43) Veröffentlichungstag der Anmeldung: 24.06.2015
(73) Patentinhaber: Axzion GKS Stahl und Maschinenbau GmbH, 52511 Geilenkirchen (DE)
(72) Erfinder: Rötzel-Kremer, Raimund, 42929 Wermelskirchen (DE)
(74) Vertreter: Kietzmann, Manfred

(56) Entgegenhaltungen:
- WO-A2-2010/019029
- DE-A1-102012 010 019
- DE-B3-102011 116 189
- ES-A2- 2 399 014
- SU-A1- 131 480

## Beschreibung

Die Erfindung betrifft eine Traverse zum Heben von schweren Gegenständen mit mindestens zwei Gabelarmen oder mit einem Gabelarm und mindestens einem Hebeband zur Aufnahme der Gegenstände, wobei an der Traverse Vakuumhalterungen angeordnet sind.

Traversen mit Gabelarmen von zu transportierenden schweren Gegenständen sind seit langem bekannt. Die Gegenstände ruhen auf Auflagepunkten der Gabelarme aufgrund ihres Eigengewichts. Die Traverse selbst ist beispielsweise an einem Haken eines Kranes angeordnet, sodass die Gegenstände gehoben werden können. Geschieht dies im Außenbereich, so beispielsweise bei der Montage von Windkraftanlagen, so können bei einem Hebevorgang Winde auftreten, welche an den schweren Gegenständen, in diesem Fall Rotorblätter oder sonstige Teile von Windkraftanlagen, angreifen und ein Pendeln der Traverse verursachen. Kommt es dabei sodann zu einer Lageveränderung des zu transportierenden Gegenstandes, in diesem Fall des Rotorblattes, so kann dieser ebenfalls aus seiner ursprünglichen Lage, d.h. der Transportlage gelangen. Im Extremfall kommt es zu einem Herausrutschen oder einem Herausfallen des Gegenstandes mit Gefahr für Leib und Leben. Darüber hinaus ist der Gegenstand in aller Regel stark beschädigt oder vollständig zerstört.

Aus der DE 10 2011 116 189 B3 ist eine Lasthandhabungsvorrichtung zum Anheben von Rotorblättern in eine Montageposition, mit einem Kran mit Kranausleger, einem Kranhaken und mit Befestigungsmitteln zum lösbaren Befestigen eines Rotorblattes am Kranhaken, bekannt, bei der in einem oberen Bereich des Kranauslegers eine Abstützeinrichtung befestigt ist, die eine Abstützfläche aufweist, die in die vertikale Bewegungsebene des Rotorblattes so hineinragt, dass das Rotorblatt oder die Befestigungsmittel beim Anheben dagegen zur Anlage kommen, wobei die Abstützeinrichtung starr ausgebildet ist und die Abstützfläche derart geformt ist, dass das Rotorblatt gegen Drehung um eine vertikale Achse gesichert ist.
Als Befestigungsmittel für das Rotorblatt dient eine Lasttraverse, mit einem Längsträger, an dessen einem Ende ein Rahmen zur Aufnahme der Rotorblattspitze und an dessen anderem Ende ein Tragegurt für die Blattwurzel angeordnet sind. Zur Fixierung des Rotorblattes im Rahmen und/oder dem Tragegurt können Anpressmittel eingesetzt sein.
Beim Anheben des Rotorblattes wird die Abstützeinrichtung des Kranauslegers und die Lasttraverse in Eingriff gebracht, so dass nur noch eine Feinausrichtung für die Montage des Rotorblattes an der Rotornabe möglich ist.
Die WO/2010/019 029 A2 beschreibt einen Greifer zum Erfassen eines Beutels, bei dem an einem Rahmen mit zwei Klemmteilen mit je einem schwernkbaren Greifarm ein Saugnapf angeordnet ist. Durch den Saugnapf erfolgt ein Anheben des Beutels, so dass die Greifarme den Beutel umfassend bis unter den Beutel verschwenkbar sind, so dass dieser dauerhaft fixiert ist.

Aus der DE 10 2012 010 019 A1 ist ein Lastaufnahmemittel in Form einer Traverse bekannt, die wiederrum an einem Haken eines Kranes aufgehangen wird. Um bei Wind ein Pendeln oder eine anderweitige Bewegung der Traverse zu vermeiden, wird vorgeschlagen, an der Traverse mindestens ein Luftleitblech anzuordnen.

Darüber hinaus können auch Steuerelemente, wie Propellertriebwerke angeordnet sein, die die Traverse mit der Last lagestabilisieren.

Die ES 2 399 014 A2 beschreibt eine Traverse zum Anheben von Rotorblättern bei der an einem Längsträger ein Hebeband und eine Aufnahme für den Rotorblattquerschnitt angeordnet sind. In der Aufnahme wird ein konvexes Formteil angeordnet, das einem konkaven Abschnitt des Rotorblattquerschnittes entspricht, um eine vollflächige Auflage des Rotorblattes in der Aufnahme zu erzielen.

Aus der SU 131 480 A1 ist eine Vorrichtung zum Transport von Stahlblechpaketen mittels einer Traverse bekannt. Die Traverse weist absenkbare Elektromagnete auf, mittels derer das Paket an der Traverse fixierbar und anhebbar ist, so dass seitlich an der Traverse angeordnete, um jeweils eine senkrechte Achse schwenkbare Gabelarme unter das Paket verschwenkbar sind und diese beim Absenken der Elektromagnete aufnehmen.

Die Aufgabe der Erfindung besteht darin, eine Traverse mit mindestens zwei Gabelarmen oder mit einem Gabelarm und mindestens einem Hebeband zum Transport von Gegenständen, so Teilen von Windkraftanlagen, zur Verfügung zu stellen, bei der die vorbeschriebenen Nachteile des Standes der Technik beseitigt werden, insbesondere eine besser gesicherte Arretierung des zu transportierenden Gegenstandes erfolgt. Gleichsam soll ein geeignetes Verfahren bereitgestellt werden.

Die Aufgabe wird durch eine erfindungsgemäße Traverse gemäß den Merkmalen des Anspruchs 1 sowie ein Verfahren zum Transport von Gegenständen gemäß Anspruch 12 gelöst.

Danach weist eine Traverse zum Transportieren, insbesondere zum Heben von schweren Gegenständen mit mindestens zwei Gabelarmen oder mit einem Gabelarm und mindestens einem Hebeband zur Aufnahme der Gegenstände und an der Traverse, beispielhaft an dem einen oder den mindestens zwei Gabelarmen, angeordneten Auflagepunkten für die Gegenstände mindestens eine Vakuumhalterung auf, die an einem der Auflagepunkte angeordnet ist. Der Einfachheit halber werden die zu transportierenden schweren Gegenstände nachfolgend nur als Gegenstände bezeichnet. Im Sinne der Erfindung handelt es sich dabei allgemein um Lasten.

Bei der Traverse handelt es sich in der Regel, jedoch nicht erfindungsnotwendig, um eine solche mit pendelnder Aufhängung.

Die eine oder die mehreren Vakuumhalterungen unterstützen und überwachen dabei im funktionsfähigen Zustand die Arretierung bzw. die Lage des Gegenstandes. Die eine oder die mehreren Vakuumhalterungen dienen somit zur Lagesicherung der mit der Traverse zu transportierenden Gegenstände. Vakuumhalterungen im Sinne der Erfindung sind funktionsfähige Vorrichtungen zur Erzeugung eines Vakuums, wenn diese auf der Oberfläche des zu transportierenden Gegenstandes anliegen, so beispielsweise Sauggreifer.

Der Begriff Vakuum steht hier für ein technisches Vakuum, dessen Qualität, d. h. dessen Restdruck vorzugsweise einstellbar ist.

Als Hebeband kommen beispielsweise bekannte Rundschlingen zum Einsatz, was insbesondere bei dem Transport von Rotorblättern der Fall ist.

Die Auflagepunkte werden in der Regel mindestens durch einen Ablagebock des einen oder der mehreren Gabelarme, auf denen der Gegenstand aufgrund seines Eigengewichts ruht, gebildet.

Gerade bei dieser Lösung wird das Ruhen aufgrund des Eigengewichts durch die eine oder die mehreren Vakuumhalterungen im funktionsfähigen Zustand unterstützt, sodass eine Arretierung auch bei einem Pendeln, d.h. einer Eigenbewegung der Traverse aufgrund von äußeren Einflüssen, beispielsweise Wind, verbessert ist. Auch kann eine Lageveränderung des zu transportierenden Gegenstandes durch die eine oder die mehreren Vakuumhalterungen überwacht werden.

Es liegt auch im Rahmen der Erfindung, dass die Auflagepunkte durch mindestens einen oberen oder mindestens einen seitlichen Arretierstempel gebildet werden, die die Arretierung des Gegenstandes an der Traverse unterstützen. Diese dienen zur zusätzlichen Arretierung, insbesondere bei so genannten zangenartigen Gabelarmen, sofern deren Einsatz konstruktiv oder aus Sicherheitsgründen geboten ist. In diesem Fall handelt es sich jedoch im Wesentlichen um Anlagepunkte.

Die erfindungsgemäßen einen oder mehreren Vakuumhalterungen sind zur Bereitstellung eines Vakuums in bekannter Weise an einen Vakuumerzeuger, vorzugsweise einen Ejektor oder eine Vakuumpumpe, angeschlossen. Die eine oder die mehreren Vakuumhalterungen wirken mit einer Mess-, Steuer- und/oder Auswerteeinheit zusammen, wobei die Auswerteeinheit bevorzugt ein Detektor zur Signalgebung bei Abweichung eines Istwertes vom Sollwert des Vakuums ist.

Kommt es beispielsweise durch eine Lageveränderung der Traverse oder des zu transportierenden Gegenstandes, so des Rotorblattes, zu einer negativen Veränderung des Vakuums, das heißt zu einer Verringerung oder zu einem Verlust, so kann dies sofort von der Messeinrichtung erfasst und über den an der Auswerteeinheit angeschlossenen Detektor signalisiert werden.

Die eine oder die mehreren Vakuumhalterungen haben somit neben der Arretierfunktion gleichsam die Funktion eines Sensors. Beides dient der Lagesicherung.

Dies hat den Vorteil, dass in einem solchen Fall sofort der Transportvorgang, so das Heben des Gegenstandes, unterbrochen werden kann, entweder manuell oder automatisch.

In einer weiteren Ausgestaltung verfügt die Traverse über mindestens ein Steuerelement als Steuereinheit, welches die vorgenannte Lageveränderung beeinflussen kann. So kann dieses beispielsweise einem Pendeln der Traverse und damit des zu transportierenden Gegenstandes entgegenwirken.

Als das eine oder die mehreren Steuerelemente kommen beispielsweise Rotoren oder Strahlantriebe zum Einsatz. Im Sinne der Erfindung sind dies Triebwerke, welche entweder Propeller- oder Strahlentriebwerke sind, welche vorzugsweise an den Kurzseiten der Traverse, d. h. in einem möglichst großen Abstand von der durch die Aufhängung der Traverse verlaufenden lotrechten Mittelachse, angeordnet sind und deren Blasrichtung vorzugsweise waagerecht, parallel zu den Schmalseiten der Traverse liegt.

Es ist jedoch auch eine andere Anordnung des einen oder der mehreren Steuerelemente möglich, sodass anderen Bewegungen, als einem Pendeln durch Einsatz des einen oder der mehreren Steuerelemente entgegengewirkt werden kann. Zudem sind auch andere Steuerelemente bekannter Art denkbar, wie etwa elektrische oder hydraulische Steuerungen.

Wie bereits dargelegt, handelt es sich bei den Gegenständen im Wesentlichen um Teile von Windkraftanlagen, insbesondere um Rotorblätter. Die erfindungsgemäß ausgestaltete Traverse kann jedoch auch für andere zu transportierende Gegenstände eingesetzt werden.

Ein Transport der schweren Gegenstände mittels der vorbeschriebenen Vorrichtung, wird erfindungsgemäß durch das nachfolgende Verfahren sichergestellt, wobei zuerst ein Gegenstand auf eine Traverse mit mindestens zwei Gabelarmen oder mit einem Gabelarm und mindestens einem Hebeband, so beispielsweise einer Rundschlinge, angeordnet wird und an Auflagepunkten mit mindestens einer Vakuumhalterung - so mindestens einem Ablagebock - ruht, sodann an der einen oder den mehreren

Vakuumhalterungen, so beispielhaft Sauggreifern, in bekannter Weise ein Vakuum erzeugt wird und dadurch der Gegenstand kraftschlüssig an der Traverse gesichert wird, bevor ein Transportvorgang beginnt.

In der Regel kommt eine Traverse mit pendelnder Aufhängung zum Einsatz.

In weiter Ausgestaltung des erfindungsgemäßen Verfahrens wird während des Transportvorgangs, das bedeutet, ab der Aufnahme des Gegenstandes durch die Traverse und seiner funktionsgerechten Arretierung, das wirksame Vakuum an der einen oder den mehreren Vakuumhalterungen überwacht und bei einer negativen Veränderung des Vakuums an der einen oder an mindestens einer der Vakuumhalterungen der Transportvorgang unterbrochen und bei Bedarf gleichzeitig, d. h. in enger zeitlicher Abfolge, wird mindestens ein Steuerelement der Traverse aktiviert, wobei das eine oder die mehreren Steuerelemente der Traverse nach ihrer Aktivierung eine Solllage der Traverse gewährleisten oder wieder herstellen, was zumindest solange geschieht, bis die negative Abweichung des Vakuums an der einen oder den mehreren Vakuumhalterungen beseitigt ist. Dann liegt nämlich wieder eine funktionsgemäße Arretierung des zu transportierenden Gegenstandes vor.

Unter Bedarf ist im Sinne der Erfindung zu verstehen, dass die Aktivierung des mindestens einen Steuerelementes nicht in einem automatisierten Prozess erfolgen muss, sondern auch eine individuell auf die Situation abstellende Handsteuerung des mindestens einen Steuerelementes aktiviert werden kann.

Als das eine oder die mehreren Steuerelemente wirken, wie vorbeschrieben, beispielsweise Rotoren oder Strahltriebwerke in gleicher Anordnung. Diese werden in einem möglichst großen Abstand von der durch die Aufhängung der Traverse verlaufenden lotrechten Mittelachse angeordnet, wobei ihre Blasrichtung bevorzugt waagerecht, parallel zu den Schmalseiten der Traverse erfolgt, wenn diese aktiviert sind.

Eine negative Veränderung des Vakuums im Sinne der Erfindung bedeutet eine Verringerung oder ein Verlust des Vakuums, wobei diese in der Regel auf einer Lageveränderung der Traverse mit einer damit einhergehenden Lageveränderung des Gegenstandes oder umgekehrt basiert. Aber auch eine Bestoßung des zu transportierenden Gegenstandes oder andere Einwirkungen kommen in Betracht. Fängt beispielsweise die Traverse an zu pendeln, so trifft dies selbstverständlich auch für den zu transportierenden Gegenstand zu. Bei sehr langen Gegenständen, wie Rotorblättern, welche über die Traverse hinausragen, entstehen beim Pendeln relativ hohe Kräfte, welche aufgrund der Trägheit des zu transportierenden Gegenstandes beim Rückpendeln zu einer hohen Beanspruchung der Haltevorrichtung an der Traverse führen. Die Vakuumhalterungen dienen dabei erfindungsgemäß als Indikatoren dafür, ab wann eine Pendelbewegung sich kritisch auf die Arretierung der zu transportierenden Gegenstände auswirkt. Wird die Pendelbewegung zu stark und an mindestens einer Vakuumhalterung das Vakuum unterbrochen, so wird das Transportieren, d.h. der Hebe- oder Schwenkvorgang eines Kranes unterbrochen. Mindestens ein Steuerelement wird dann bei Bedarf aktiviert. Das kann - wie vorab dargestellt - auch als ein selbstständig automatischer Vorgang geschehen.

Das eine oder die mehreren Steuerelemente können in diesem Fall dem Pendeln entgegenwirken und die Solllage wieder herstellen. Anderenfalls können das eine oder die mehreren Steuerelemente auch dazu dienen, die entsprechende Lage zu gewährleisten, beispielsweise dann, wenn der zu transportierende Gegenstand mit Wind beaufschlagt ist, sodass dieser unweigerlich seine Sollage verlassen würde.

Dass ist gerade dann der Fall, wenn die zu transportierenden Gegenstände als Teile von Windkraftanlagen, insbesondere Rotorblätter, große Abmaße besitzen und bei einer Off-Shore-Montage der Transport stets in stark von Wind beeinflussen Bereichen durch Krane gerade mit der bekannten pendelnden Aufhängung, erfolgt.

Durch die Erfindung wird eine Traverse zur Verfügung gestellt, bei der insbesondere eine bessere Arretierung des zu transportierenden Gegenstandes sichergestellt wird. Gleichsam dient die erfindungsgemäße Traverse zur Überwachung der sicheren Arretierung des transportierenden Gegenstandes. Die eine oder die mehreren Vakuumhalterungen nehmen erfindungsgemäß somit eine Doppelfunktion war.

Die Erfindung wird nachfolgend anhand eines Ausführungsbeispiels unter Bezugnahme auf die Figur näher erläutert. Dabei ergeben sich weitere Vorteile, Merkmale und Ausgestaltungen der Erfindung.

Es zeigt:

**Fig. 1** eine Darstellung der erfindungsgemäßen Traverse.

**Fig. 1** zeigt eine Traverse **1** zum Transportieren von schweren Gegenständen, hier Rotorblätter für Windkraftanlagen, mit einem Gabelarm **2** und einem Hebeband **3** in Form einer Ründschlinge zur Aufnahme des Rotorblattes. Zwei Auflagepunkte **5** für das Rotorblatt werden im Ausführungsbeispiel durch einen Ablagebock **11** des an der Traverse **1** angeordneten Gabelarmes **2** und dem Hebeband **3** als Rundschlinge gebildet.

Ferner wird die Halterung des Rotorblattes an der Traverse **1** durch obere Arretierstempel **10** unterstützt.

An einem der so geschaffenen Auflagepunkte **5** ist eine Vakuumhalterung **4** angeordnet und zwar am Ablagebock **11** des an der Traverse **1** angeordneten Gabelarmes **2.**

Die Vakuumhalterung **4** ist zur Bereitstellung eines einstellbaren Vakuums in bekannter Weise an einen Vakuumerzeuger **6**, im Ausführungsbeispiel ein Ejektor, angeschlossen. Die Vakuumhalterung **4** ist mit einer Mess-, Steuer- und Auswerteeinheit **7** verbunden, wobei die Auswerteeinheit **7** ein Detektor **8** zur optischen Signalgebung bei Abweichung eines Istwertes vom Sollwert des Vakuums ist.

Kommt es durch eine Lageveränderung der Traverse **1** oder des zu transportierenden Gegenstandes in Form des Rotorblattes zu einer negativen Veränderung des Vakuums, das heißt einer Verringerung oder eines Verlustes, so wird dies sofort von der Mess-, Steuer- und Auswerteeinheit **7** erfasst und durch den Detektor **8** signalisiert.

Sodann kann manuell der weitere Transport, so das Heben des Rotorblattes, unterbrochen werden, bis der Sollzustand wieder hergestellt ist und an der Vakuumhalterung **4** die negative Veränderung des Vakuums beseitigt ist.

Ebenfalls können in diesem Fall die beiden an der Traverse **1** angeordneten Steuerelemente **9** aktiviert werden. Über die Mess-, Steuer- und Auswärtseinheit **7** besteht auch die Möglichkeit, das die Aktivierung der Steuerelemente **9** in einem automatischen Prozess erfolgt, wenn die Messeinrichtung Abweichungen der Istlage der Traverse **1** gegenüber der vorgegebenen Solllage erkennt.

Auch ist es bereits möglich, bei einer Windbeaufschlagung der Traverse **1** mindestens eines der Steuerelemente **9** zu aktivieren und das auch automatisch, sobald ein Abweichen der Traverse von ihrer Solllage droht. Die Aktivierung mindestens eines der beiden Steuerelemente **9** bleibt dann so lange bestehen, bis die Gefahr die Abweichung der Lage der Traverse **1** von Ihrer Solllage gebannt ist. Im Rahmen des erfindungsgemäßen Ausführungsbeispiels es ebenfalls gelegen, dass die beiden Steuerelemente unterschiedlich aktiviert werden, beispielhaft zuerst das erste Steuerelement **9** und nachrangig das weitere Steuerelement **9**, um die Lage der Traverse **1** zu stabilisieren.

### Bezugszeichenliste:

- 1: Traverse
- 2: Gabelarm
- 3: Hebeband
- 4: Vakuumhalterung
- 5: Auflagepunkte
- 6: Vakuumerzeuger
- 7: Mess-, Steuer- und Auswerteeinheit
- 8: Detektor
- 9: Steuerelement
- 10: oberer Arretierstempel
- 11: Ablagebock

## Patentansprüche

1. Traverse (1) zum Transportieren von schweren Gegenständen mit mindestens zwei Gabelarmen (2) oder mit einem Gabelarm (2) und mindestens einem Hebeband (3) zur Aufnahme der Gegenstände und an der Traverse (1) vorhandenen Auflagepunkten (5) der Gegenstände, **dadurch gekennzeichnet, dass** an den Auflagepunkten (5) mindestens eine Vakuumhalterung (4) angeordnet ist.

2. Traverse (1) nach Anspruch 1, **dadurch gekennzeichnet, dass** die Auflagepunkte (5) durch mindestens einen Ablagebock (11) des einen oder der mindestens zwei Gabelarme (2), auf denen der Gegenstand ruht, gebildet werden.

3. Traverse (1) nach Anspruch 1, **dadurch gekennzeichnet, dass** die Auflagepunkte (5) durch mindestens einen oberen oder mindestens einen seitliche Arretierstempel (10) der Traverse (1) gebildet werden, welche die Arretierung des Gegenstandes an der Traverse (1) unterstützen.

4. Traverse (1) nach einem der vorherigen Ansprüche, **dadurch gekennzeichnet, dass** die eine oder die mehreren Vakuumhalterungen (4) an einen Vakuumerzeuger (6) angeschlossen sind und mit einer Mess-, Steuer- und/oder Auswerteeinheit (7) zusammenwirken.

5. Traverse (1) nach Anspruch 4, **dadurch gekennzeichnet, dass** der Vakuumerzeuger (6) ein Ejektor oder eine Vakuumpumpe ist.

6. Traverse (1) nach einem der vorherigen Ansprüche, **dadurch gekennzeichnet, dass**
das in den Vakuumhalterungen (4) wirksame Vakuum einstellbar ist.

7. Traverse (1) nach einem der Ansprüche 4 bis 6, **dadurch gekennzeichnet, dass** die Auswerteeinheit (7) ein Detektor (8) zur Signalgebung bei Abweichung eines Istwertes vom Sollwert des Vakuums ist.

8. Traverse (1) nach einem der Ansprüche 1 bis 7, **dadurch gekennzeichnet, dass** die Traverse (1) mindestens ein Steuerelement (9) aufweist.

9. Traverse (1) nach Anspruch 8, **dadurch gekennzeichnet, dass** das eine oder die mehreren Steuerelemente (9) Rotoren oder Strahlentriebwerke sind und in einem möglichst großen Abstand von der durch die Aufhängung der Traverse (1) verlaufenden lotrechten Mittelachse angeordnet sind und ihre Blasrichtung bevorzugt waagerecht, parallel zu den Schmalseiten der Traverse (1) liegt.

10. Traverse (1) nach einem der vorherigen Ansprüche, **dadurch gekennzeichnet, dass** die eine oder die mehreren Vakuumhalterungen (4) zur Lagesicherung der Gegenstände und/oder zur Überwachung der Lage der Gegenstände dienen.

11. Traverse (1) nach einem der vorherigen Ansprüche, **dadurch gekennzeichnet, dass** die eine oder die mehreren Vakuumhalterungen (4) Sauggreifer sind.

12. Verfahren zum Transportieren von schweren Gegenständen, **dadurch gekennzeichnet, dass**
- ein Gegenstand auf eine Traverse (1) mit mindestens zwei Gabelarmen (2) oder mit einem Gabelarm (2) und mindestens einem Hebeband (3) angeordnet wird und
- an Auflagepunkten (5) mit mindestens einer Vakuumhalterung (4) ruht, sodann
- an der einen oder den mehreren Vakuumhalterungen (4) ein Vakuum erzeugt wird und dadurch
- der Gegenstand kraftschlüssig an der Traverse (1) gesichert wird, bevor ein Transportvorgang beginnt.

13. Verfahren nach Anspruch 12, **dadurch gekennzeichnet, dass** während eines Transportvorgangs
- das wirksame Vakuum an der einen oder den mehreren Vakuumhalterungen (4) überwacht wird und
- bei einer negativen Veränderung des Vakuums an der einen oder an mindestens einer der Vakuumhalterungen (4) der Transportvorgang unterbrochen und bei Bedarf gleichzeitig mindestens ein Steuerelement (9) der Traverse (1) aktiviert wird, wobei
- das eine oder die Steuerelemente (9) der Traverse (1) nach ihrer Aktivierung eine Solllage der Traverse (1) gewährleisten oder wieder herstellen, zumindest solange, bis die negative Abweichung des Vakuums an der einen oder den mehreren Vakuumhalterungen (4) beseitigt ist.

14. Verfahren nach Anspruch 12 oder 13, **dadurch gekennzeichnet, dass** der zu transportierende Gegenstand ein Teil einer Windkraftanlage, insbesondere ein Rotorblatt, ist.

15. Verfahren nach Anspruch 13 oder 14, **dadurch gekennzeichnet, dass** das eine oder die mehreren Steuerelemente (9) Rotoren oder Strahlentriebwerke sind und in einem möglichst großen Abstand von der durch die Aufhängung der Traverse (1) verlaufenden lotrechten Mittelachse angeordnet werden und ihre Blasrichtung bevorzugt waagerecht, parallel zu den Schmalseiten der Traverse (1) liegt, wenn diese aktiviert werden.

## Claims

1. A traverse (1) for transporting heavy objects having at least two fork arms (2) or having one fork arm (2) and at least one lifting strap (3) for receiving the objects and support points (5) for the objects present on the traverse (1), **characterized in that** at least one vacuum holding device (4) is arranged on the support points (5).

2. The traverse (1) according to Claim 1, **characterized in that** the support points (5) are formed by at least one support trestle (11) of the one or the at least two fork arms (2), on which the object rests.

3. The traverse (1) according to Claim 1, **characterized in that** the support points (5) are formed by at least one upper or at least one lateral arresting punch (10) of the traverse (1), which assist(s) the arresting of the object on the traverse (1).

4. The traverse (1) according to any one of the preceding claims, **characterized in that** the one or more vacuum holding devices (4) are connected to a vacuum generator (6) and interact with a measuring, control and/or evaluation unit (7).

5. The traverse (1) according to Claim 4, **characterized in that** the vacuum generator (6) is an ejector or a vacuum pump.

6. The traverse (1) according to any one of the preceding claims, **characterized in that** the effective vacuum in the vacuum holding devices (4) is adjustable.

7. The traverse (1) according to any one of Claims 4 to 6, **characterized in that** the evaluation unit (7) is a detector (8) for signaling in the event of a deviation of an actual value from the nominal value of the vacuum.

8. The traverse (1) according to any one of Claims 1 to 7, **characterized in that** the traverse (1) has at least one control element (9).

9. The traverse (1) according to Claim 8, **characterized in that** the one or more control elements (9) are rotors or jets and are arranged at as great a distance as possible from the perpendicular central axis extending through the mounting of the traverse (1) and their blowing direction is preferably located horizontally, parallel to the narrow sides of the traverse (1).

10. The traverse (1) according to any one of the preceding claims, **characterized in that** the one or more vacuum holding devices (4) serve to secure the position of the objects and/or to monitor the position of the objects.

11. The traverse (1) according to any one of the preceding claims, **characterized in that** the one or more vacuum holding devices (4) is/are suction grippers.

12. A method for transporting heavy objects, **characterized in that**
- an object is arranged on a traverse (1) having at least two fork arms (2) or having one fork arm (2) and at least one lifting strap (3) and
- rests on support points (5) having at least one vacuum holding device (4), then
- a vacuum is generated at the one or more vacuum holding devices (4) and, as a result,
- the object is non-positively secured at the traverse (1), before a transport operation starts.

13. The method according to Claim 12, **characterized in that**
- the effective vacuum at the one or more vacuum holding devices (4) is monitored during a transport operation and
- in the event of a negative change in the vacuum at the one or at least one of the vacuum holding devices (4) the transport operation is interrupted and, if necessary, at least one control element (9) of the traverse (1) is simultaneously activated, wherein
- the one or more control element(s) (9) of the traverse (1), following the activation thereof, guarantee or restore a nominal position of the traverse (1), at least until such time as the negative deviation of the vacuum at the one or more vacuum holding devices (4) is eliminated.

14. The method according to Claim 12 or 13, **characterized in that** the object to be transported is a part of a wind power plant, in particular a rotor blade.

15. The method according to Claim 13 or 14, **characterized in that** the one or more control elements (9) are rotors or jets and are arranged at as great a distance as possible from the perpendicular central axis extending through the mounting of the traverse (1) and their blowing direction is preferably located horizontally, parallel to the narrow sides of the traverse (1), when these are activated.

## Revendications

1. Traverse (1) destinée au transport d'objets lourds, avec au moins deux bras de fourche (2) ou avec un bras de fourche (2) et au moins une sangle de levage (3) destinée à la réception des objets et des points d'appui (5) des objets présents sur la traverse (1), **caractérisée en ce qu'**au moins une attache à dépression (4) est disposée sur les points d'appui (5).

2. Traverse (1) selon la revendication 1, **caractérisée en ce que** les points d'appui (5) sont formés d'au moins un chevalet de dépôt (11) du bras de fourche (2) ou des bras de fourche (2) au moins au nombre de deux sur lesquels repose l'objet.

3. Traverse (1) selon la revendication 1, **caractérisée en ce que** les points d'appui (5) sont formés d'au moins une pièce de blocage (10) supérieure de la traverse (1) ou d'au moins une pièce de blocage (10) latérale de la traverse (1) qui assistent le blocage de l'objet sur la traverse (1).

4. Traverse (1) selon l'une des revendications précédentes, **caractérisée en ce que** la ou les plusieurs attaches à dépression (4) sont raccordées à un générateur de vide (6) et coopèrent avec une unité de mesure, de commande et/ou d'analyse (7).

5. Traverse (1) selon la revendication 4, **caractérisée en ce que** le générateur de vide (6) est un éjecteur ou une pompe à vide.

6. Traverse (1) selon l'une des revendications précédentes, **caractérisée en ce que**
le vide actif dans les attaches à dépression (4) est réglable.

7. Traverse (1) selon l'une des revendications 4 à 6, **caractérisée en ce que** l'unité d'analyse (7) est un détecteur (8) destiné à délivrer un signal en cas de divergence entre une valeur effective et la valeur de consigne du vide.

8. Traverse (1) selon l'une des revendications 1 à 7, **caractérisée en ce que** la traverse (1) présente au moins un élément de commande (9).

9. Traverse (1) selon la revendication 8, **caractérisée en ce que** le ou les plusieurs éléments de commande (9) sont des rotors ou des moteurs à jet et sont disposés à la plus grande distance possible de l'axe médian vertical traversant la suspension de la traverse (1) et **en ce que** leur direction de soufflage est de préférence horizontale, parallèlement aux petits côtés de la traverse (1).

10. Traverse (1) selon l'une des revendications précédentes, **caractérisée en ce que** la ou les plusieurs attaches à dépression (4) servent à bloquer en position les objets et/ou à surveiller la position des objets.

11. Traverse (1) selon l'une des revendications précédentes, **caractérisée en ce que** la ou les plusieurs attaches à dépression (4) sont des préhenseurs à ventouse.

12. Procédé destiné au transport d'objets lourds, **caractérisé en ce que**
- un objet est disposé sur une traverse (1) avec au moins deux bras de fourche (2) ou avec un bras de fourche (2) et au moins une sangle de levage (3), et
- repose sur des points d'appui (5) avec au moins une attache à dépression (4), puis
- un vide est produit au niveau de la ou des plusieurs attaches à dépression (4), et de ce fait
- l'objet est bloqué par liaison de force sur la traverse (1) avant le début d'un processus de transport.

13. Procédé selon la revendication 12, **caractérisé en ce que**, pendant un processus de transport,
- le vide actif sur la ou les plusieurs attaches à dépression (4) est surveillé, et
- en cas de variation négative du vide sur l'attache à dépression (4) ou sur au moins une des attaches à dépression (4), le processus de transport est interrompu et, en cas de besoin, au moins un élément de commande (9) de la traverse (1) est activé simultanément,
- le ou les éléments de commande (9) de la traverse (1) garantissant ou rétablissant après leur activation une position de consigne de la traverse (1), au moins jusqu'à ce que la divergence négative du vide sur une ou sur les plusieurs attaches à dépression (4) soit éliminée.

14. Procédé selon la revendication 12 ou 13, **caractérisé en ce que** l'objet à transporter est une partie d'une éolienne, en particulier une pale de rotor.

15. Procédé selon la revendication 13 ou 14, **caractérisé en ce que** le ou les plusieurs éléments de commande (9) sont des rotors ou des moteurs à jet et sont disposés à la plus grande distance possible de l'axe médian vertical traversant la suspension de la traverse (1) et **en ce que** leur direction de soufflage est de préférence horizontale, parallèlement aux petits côtés de la traverse (1) quand ceux-ci sont activés.
